# EUROPÄISCHE PATENTSCHRIFT

(11) **EP 1 245 736 B1**
(45) Veröffentlichungstag und Bekanntmachung des Hinweises auf die Patenterteilung: **02.06.2010**
(21) Anmeldenummer: 02076031.0
(22) Anmeldetag: 14.03.2002
(51) Int. Cl.: E01H 4/02

(54) **Pistenpflegefahrzeug mit Schwenkbar angebauter Fräse**
Apparatus for maintaining ski tracks with pivotably mounted milling tool
Appareil pour l'entretien de pistes de ski avec fraiseuse montée de façon pivotante

(30) Priorität: 30.03.2001 IT BZ010017
(43) Veröffentlichungstag der Anmeldung: 02.10.2002
(73) Patentinhaber: Prinoth S.p.A., 39049 Vipiteno (IT)
(72) Erfinder: Hammerle, Ulrich, 6764 Lech (AT)
(74) Vertreter: Boggio, Luigi

(56) Entgegenhaltungen:
- WO-A-01/55511
- WO-A-97/40996
- DE-A- 3 812 809

## Beschreibung

Die vorliegende Erfindung bezieht sich auf ein Pistenpflegefahrzeug mit schwenkbar angebauter Fräse gemäß dem Oberbegriff des Anspruchs 1.

Aus dem Dokument EP 0 895 495 B1 ist ein kettengetriebenes Pistenpflegefahrzeug bekannt, bei dem für den Antrieb einer Schneefräse mindestens ein elektrischer Antrieb für die Fräswelle der Schneefräse vorgesehen ist, der mit einem Elektromotor des Antriebs- bzw. Turasrades des Kettenfahrzeuges synchronisiert ist. Damit soll eine gleichmäßige und gleichmäßig gute Pistenpflege gewährleistet werden, da auf diese Weise die Fräswellendrehzahl und Fahrgeschwindigkeit aufeinander abgestimmt werden und sich eine definierte Anzahl von Zahneingriffen der Fräswelle je Wegstrecke ergibt. Damit sollen insbesondere vergleichbare oder bessere Fahrleistungen als bei einem hydrostatischen Antrieb erreicht werden.

Die Aufgabe der vorliegenden Erfindung liegt darin, sowohl eine definierte Anzahl von Zahneingriffen der Fräsewelle auf die Wegstrecke zu erhalten als auch die Schnitttiefe der Fräszähne derart zu legen, dass es möglich sein soll, den Energieeintrag in den Schnee möglichst niedrig zu halten.

Diese und weitere Aufgaben werden durch ein Pistenpflegefahrzeug gemäß dem Anspruch 1 gelöst.

Dadurch dass die vom Schnittwinkel α abhängige Schnitttiefe der Fräszähne und die Drehzahl der Fräswelle n_{F} einer Fräse so gesteuert werden, dass die in den Schnee eingebrachte Arbeit pro Wegstrecke (J/m) konstant bleibt, wird eine gleichmäßige Pistenqualität unabhängig von Fahrgeschwindigkeitsänderungen bzw. Eingriffsgeometrieänderungen gewahrt.

Weitere Merkmale und Einzelheiten gehen aus der folgenden Beschreibung einer bevorzugten Ausführungsform des Pistenpflegefahrzeugs gemäß der vorliegenden Erfindung hervor. In der Zeichnung zeigen,
- Figur 1: ein Blockschema einer Anlage zur automatischen Verstellung der Schnitttiefe und der Drehzahl einer Nachlauffräse für Pistenfahrzeuge,
- Figur 2: schematisch eine Anbaufräse mit Angabe des Schnittwinkels,
- Figur 3a,b: zwei Diagramme zur Darstellung der Drehzahl der Fräse in Abhängigkeit der Drehzahl des Antriebes,
- Figur 4a,b: schematisch jeweils den Kreislauf der Drehzahlsteuerung mit Stromregler und jenen des Druckreglers,
- Figur 5 und 6: verschiedene Eingriffskurven der Zähne.

In Figur 1 ist insgesamt mit der Bezugsziffer 1 der Umriss eines Pistenpflegefahrzeuges gemäß der vorliegenden Erfindung angegeben.

Das Pistenpflegefahrzeug umfasst einen Dieselmotor 2, der auf bekannte Art und Weise mit einem Antrieb 3 und einem Antrieb 4 verbunden ist, die jeweils ein Antriebsrad 5 und 6 betätigen. Der Dieselmotor 2 treibt überdies eine Regelpumpe 9 an, die einen hydrostatischen Kreislauf 10 umwälzt.

Der hydrostatische Kreislauf 10 weist eine Druckleitung 11 auf, die mit einem Hydromotor 12 verbunden ist, der seinerseits über eine Rücklaufleitung 13 mit der Regelpumpe 9 rückgekoppelt ist. Der Hydromotor 12 treibt eine Fräse 14, 15 an.

Gemäß der Erfindung wird die Druckleitung 11 in ihrem Druck von einem nicht gezeigten Sensor bekannter Art überwacht, der über eine Leitung 8 mit einer Regeleinheit 17 verbunden ist. Sensoren bekannter und daher nicht gezeigter Art erfassen die Drehzahl n_{F} der Fräse 14, 15 und liefern die entsprechenden Größen über die Leitungen 21 der Regeleinheit 17.

Mit der Regeleinheit 17 sind überdies über Leitungen 19 und 20 Sensoren, auch diese bekannter Art und Weise, verbunden, welche die Drehzahlen nₐ₁, nₐ₂ der Antriebsräder 5 und 6 erfassen. Auf eine ähnliche Weise ist ein die Drehzahl des Dieselmotors erfassender Sensor über eine Leitung 18 mit der Regeleinheit 17 verbunden.

Wie der Figur 2 entnehmbar ist ein Arbeitszylinder 16 vorgesehen, der auf bekannte Art und Weise die schwenkbar angebaute Fräse um einen Winkel α in ihrer Neigung regelt (Figur 2). Ein den Weg und/oder Druck des Arbeitszylinders 16 erfassender Sensor ist über eine Leitung 7 mit der Regeleinheit 17 verbunden.

Die Regeleineinheit 17 ist über eine Leitung 22 mit dem Arbeitszylinder 16 und über eine Leitung 23 mit der Regelpumpe 9 zur Regelung derselben so wie nachstehend eingehend beschrieben zurückgekoppelt.

Die automatische Verstellung der Schnitttiefe und der Drehzahl der Fräse wickelt sich wie folgt ab.

Die notwendige an die jeweiligen Schneeverhältnisse angepasste Einstellung der Arbeit pro Strecke erfolgt über den Bediener mittels eines Verhältnisses Fräsdrehzahl zu Fahrgeschwindigkeit und einer Drehmomentvorgabe.

Verwirklicht wird die automatische Verstellung durch den Einsatz der Regeleinheit 17, die mit folgenden Messwerten aus entsprechenden oben angegebenen Sensoren versorgt wird,
Drehzahl des Dieselmotors n_{D}
Drehzahlen der Antriebsräder nₐ₁, nₐ₂
Druck im hydrostatischen Fräsantrieb p_{F}
Weg des Arbeitszylinders 16

In weiterer Folge ermittelt die Regeleinheit 17 den Wert für das Übersetzungsverhältnis Dieselmotor zu Fräsdrehzahl (n_{D}/n_{F}) in Form des Pumpenstroms I_{F} und die maßgebliche Größe für das Antriebsmoment, den Schnittwinkel α, welcher somit die Regelgröße p_{F} darstellt als Ergebnis.

### ZUSAMMENHÄNGE DER GRÖSSEN

Um das Ziel Arbeit pro Wegstrecke W/s = konst. zu erreichen, wird zunächst davon ausgegangen, dass die Anzahl der pro Wegstrecke eingreifenden Fräszähne konstant zu halten ist. Diese Annahme beruht auf Versuchsergebnisse, die einen derartigen Zusammenhang aufgezeigt haben. Als Größe für dieses Verhältnis wird die Beziehung Fahrgeschwindigkeit zu Umfangsgeschwindigkeit der Fräswalze

### (v/vᵤ) verwendet.

Da die Fahrgeschwindigkeit direkt proportional zur Raddrehzahl, und die Umfangsgeschwindigkeit proportional zu Fräswalzendrehzahl ist, folgt: Anzahl der eingreifenden Zähne pro Wegstrecke = f(n_{a(1,2)}, n_{F})

Des Weiteren ist die Fräsdrehzahl n_{F} abhängig von der Dieseldrehzahl und dem Übersetzungsverhältnis (n_{D}/n_{F}), das wiederum alleine vom Pumpenshrom I_{F} beeinflusst wird. $Somit ist {n}_{F} = f \left({n}_{D}, {I}_{F}\right)$ $Eingreifende Zähne / Wegstrecke = f \left({n}_{a \left(1, 2\right)}, {n}_{D}, {I}_{F}\right)$

Durch die Ermittlung der beiden Drehzahlgrössen (siehe Figur 1) kann mit dem Pumpenstrom I_{F} als Steuergrösse die Vorgabe Zähne/Wegstrecke = konstant erreicht werden, womit das Ziel Eingreifende Zähne/Wegstrecke = konst. = f(n_{a(1,2)}, n_{D}, I_{F}) verwirklicht wird.

Vor dem Hintergrund dieser "Drehzahlregelung" kann nun des Weiteren davon ausgegangen werden, dass mit einem konstanten Antriebsmoment an der Fräswalze auch die Arbeit pro Wegstrecke (W/s = M* ω= M*f(n_{f})) konstant ist.

$Also : W / s = konst = f ⁢ {\left({n}_{a \left(1, 2\right)}, {n}_{D}, {I}_{F}\right)}_{konst} , {M}_{Konst} )$

Neben dem untergeordneten Einfluss der Fräswellendrehzahl ist die dominierende Einflussgröße auf das Antriebsmoment der Fräswelle die Schnitttiefe der Fräszähne. Dieser Zusammenhang wird durch Untersuchungen an gängigen Nachlauffräsen gestützt.

Aus geometrischen Gründen gilt:$\begin{matrix}Schnittiefe = f \left(α\right) womit also auch gilt : \\ M = f \left(α\right)\end{matrix}$

Aufgrund des üblichen hydrostatischen Fräsantriebes kann der Druck p_{F} als Wert für das Antriebsmoment angesehen werden, da der Zusammenhang M = f(p_{F}.) gilt .

Durch das Regeln der Größe α kann der Druck p_{F} bzw. das dazu proportionale Moment M konstant gehalten werden.

Durch die Kombination der beiden Teile "Drehzahlregelung" und "Druck- od. Momentregelung" wird das Ziel der beschriebenen Einrichtung (W/s = konst) erreicht.

Zusammenfassend:${n}_{a} , {n}_{D} = gegeben durch Fahrzustand$${n}_{F} = f \left({n}_{D}, {I}_{F}\right)$$M = f \left({p}_{F}.\right) = f \left(α\right)$ $W / s = konst . , {wenn}_{̲} Eingreifende Zähne / s = \left({n}_{a \left(1, 2\right)}, {n}_{D}, {I}_{F}\right) = konstant {und}_{̲} M = f \left(α\right) = konstant .$

Wie erwähnt werden die Vorgaben der Sollwerte für Drehzahlverhältnis und Antriebsmoment unabhängig voneinander vom Bediener vorgegeben, um eine den Schneeverhältnissen optimale Einstellung zu finden, die wie beschrieben anschließend konstant eingeregelt wird.

Die Sollwertvorgabe erfolgt für beide Größen mit Stellgliedern, die z:B. ein analoges Signal als Wert ausgegeben (z.B. Potentiometer).
V ..... Wert für das Drehzahlverhältnis
P ..... Wert für die Druckvorgabe

Da der praktische Einsatz von Nachlauffräsen auch bei Fahrgeschwindigkeit (nₐ) = 0 eine Fräsdrehzahl > 0 verlangt, wird die Sollwertrechnung entsprechend einem der folgenden Zusammenhänge durchgeführt. Im Gegensatz dazu wird der Sollwert aus dem Stellglied für das Moment bzw. den Druck direkt übernommen.

Da sich in der praktischen Anwendung gezeigt hat, das besonders im Bereich kleiner Fahrgeschwindigkeiten mit überproportionalen Geschwindigkeitsverhältnissen gearbeitet wird, wurde für die praktische Ausführung die Variante der Figur 3a gewählt.

N_{Fmax} ergibt sich durch die Grenzen des Antriebes, da bei gegebener Dieseldrehzahl und max. Übersetzungsverhältnis die Grenzdrehzahl an der Fräswelle erreicht wird.

Ansonsten wird der Zusammenhang von V/Vu entsprechend einer frei wählbaren Einstellung vorgegeben, wodurch sich verschiedene Eingriffskurven der Zähne ergeben (siehe Figuren 5 und 6).

Steuerung bzw. Regelung für die Verwirklichung der Zielsetzung sind also wie in Figuren 4a und 4b aufgebaut.

Es liegt nahe, dass für den Antrieb der Pumpe auch andere Arten von Leistungsquellen vorgesehen werden können, wie beispielsweise ein durch einen Generator angetriebener Elektromotor oder auch Brennstoffzellen sowie jegliche weitere Arten von Kraftquellen bekannter oder noch zu entwickelnder Art.

## Patentansprüche

1. Pistenpflegefahrzeug mit einer schwenkbar angebauten Fräse (14,15), umfassend eine durch eine Leistungsquelle angetriebene Pumpe (9), einen mit der Pumpe (9) druckseitig und rücklaufseitig verbundenen Hydromotor (12) zum Antreiben der Fräse (14, 15), einen an einem Anbaurahmen abgestützten zur Verschwenkung der Fräse (14,15) ausgelegten Arbeitszylinder (16) und Antriebsräder (5,6),
**dadurch gekennzeichnet, dass** die Leistungsquelle durch einen Motor (2) mit einer Motordrehzahl n_{D} gebildet ist, der die Antriebsräder (5, 6) und die Pumpe (9) antreibt und dass die Pumpe (9) und der Arbeitszylinder (16) durch eine Regeleinheit (17) beeinflusst werden, die mit einem Sensor der Motordrehzahl n_{D}, mit jeweils einem Sensor für die Drehzahlen nₐ₁ und nₐ₂ der Antriebsräder (5,6), mit einem Sensor des Druckes im Hydromotor (12) der Fräse (14,15) und mit einem Wegsensor des Arbeitszylinders (16) verbunden ist, wobei die Regeleinheit (17) die durch die Sensoren erfassten Größen durch einen Algorithmus verbindet und aufgrund dieses letzteren jeweils die Pumpe (9) und den Arbeitszylinder (16) regelt, wobei der Algorithmus derart ausgelegt ist, dass die Anzahl der in den Schnee eingreifenden Zähne der Fräse (14,15) pro Wegstrecke und das Antriebsmoment der Fräse (14,15) konstant sind.

2. Pistenpflegefahrzeug nach Anspruch 1, **dadurch gekennzeichnet, dass** der Algorithmus derart ausgelegt ist, dass der Druck im Hydromotor (12) konstant gehalten wird.

3. Pistenpflegefahrzeug nach Anspruch 1 und 2, **dadurch gekennzeichnet, dass** die Leistungseinheit der Leistungsquelle durch Brennstoffzellen gebildet wird.

## Claims

1. Ski slope maintenance vehicle with a pivotably mounted milling tool (14, 15), comprising a pump (9) driven by a power source, a hydraulic motor (12), connected to the pump (9) on the delivery side and on the return side, for driving the milling tool (14, 15), a working cylinder (16), supported on a mounting frame and configured to pivot the milling tool (14, 15), and driving wheels (5, 6), **characterised in that** the power source is formed by a motor (2) which has a motor rotation speed n_{D} and which drives the driving wheels (5,6) and the pump (9), and **in that** the pump (9) and the working cylinder (16) are influenced by a control unit (17) which is connected to a sensor for the motor rotation speed n_{D}, to one sensor for each of the rotation speeds nₐ₁ and nₐ₂ of the driving wheels (5, 6), to a sensor for the pressure in the hydraulic motor (12) of the milling tool (14, 15) and to a stroke sensor for the working cylinder (16), the control unit (17) combining the values detected by the sensors by means of an algorithm and controlling on the basis thereof the pump (9) and the actuator (16) respectively, the algorithm being configured in such a way that the number of teeth of the milling tool (14, 15) which engage in the snow per unit distance and the driving torque of the milling tool (14, 15) are constant.

2. Ski slope maintenance vehicle according to claim 1, **characterised in that** the algorithm is configured in such a way that the pressure in the hydraulic motor (12) is kept constant.

3. Ski slope maintenance vehicle according to claims 1 and 2, **characterised in that** the power unit of the power source is formed by fuel cells.

## Revendications

1. Véhicule pour l'entretien des pistes de ski avec une fraise (14, 15) rapportée de façon pivotante, comprenant une pompe (9) entraînée par une source de puissance, un moteur hydraulique (12) relié à la pompe (9) côté pression et côté retour, pour entraîner la fraise (14, 15), un vérin hydraulique (16) supporté sur un cadre rapporté et conçu pour faire pivoter la fraise (14, 15), et des roues motrices (5, 6),
**caractérisé en ce que** la source de puissance est formée par un moteur (2) ayant un régime de moteur n_{D} qui entraîne les roues motrices (5, 6) et la pompe (9), et **en ce que** la pompe (9) et le vérin hydraulique (16) sont influencés par une unité de régulation (17) qui est reliée à un capteur du régime de moteur n_{D}, à un capteur respectif pour les régimes nₐ₁ et nₐ₂ des roues motrices (5, 6), à un capteur de la pression dans le moteur hydraulique (12) de la fraise (14, 15) et à un capteur de déplacement du vérin hydraulique (16), dans lequel l'unité de régulation (17) associe les grandeurs détectées par les capteurs au moyen d'un algorithme et régule sur la base de ce dernier respectivement la pompe (9) et le vérin hydraulique (16), l'algorithme étant conçu de telle sorte que le nombre des dents de la fraise (14, 15) attaquant la neige par distance parcourue et le moment d'entraînement de la fraise (14, 15) sont constants.

2. Véhicule pour l'entretien des pistes de ski selon la revendication 1, **caractérisé en ce que** l'algorithme est conçu de telle sorte que la pression dans le moteur hydraulique (12) est maintenue constante.

3. Véhicule pour l'entretien des pistes de ski selon les revendications 1 et 2, **caractérisé en ce que** l'unité de puissance de la source de puissance est formée par des piles à combustible.
